# FASCICULE DE BREVET EUROPEEN

(11) **EP 0 908 691 B1**
(45) Date de publication et mention de la délivrance du brevet: **19.02.2003**
(21) Numéro de dépôt: 98401974.5
(22) Date de dépôt: 03.08.1998
(51) Int. Cl.: F28D 9/00, F28F 9/00, F28F 9/02

(54) **Echangeur de chaleur du type à croisement orthogonal de deux fluides**
Kreuzstromwärmetauscher
Cross-flow heat exchanger

(30) Priorité: 10.10.1997 FR 9712712
(43) Date de publication de la demande: 14.04.1999
(73) Titulaire: SOCIETE D'ETUDES ET DE CONSTRUCTIONS AERO-NAVALES, F-92230 Gennevilliers (FR)
(72) Inventeur: Carpentier, Pierre, 95230 Soisy Sous Montmorency (FR)
(74) Mandataire: Coester, Jacques Charles

(56) Documents cités:
- EP-A- 0 080 742
- EP-A- 0 590 945
- DE-A- 4 142 375
- FR-A- 1 503 001
- FR-A- 1 544 973
- FR-A- 2 214 094
- FR-A- 2 224 727
- FR-A- 2 415 790
- FR-A- 2 542 438
- US-A- 4 453 592
- US-A- 5 186 239

## Description

L'invention concerne un échangeur de chaleur du type comprenant une première série de voies d'écoulement d'un premier fluide de température élevée, réalisées en un matériau thermiquement conducteur, et une seconde série de voies d'écoulement d'un second fluide de température plus faible, réalisées en un matériau thermiquement conducteur, qui s'interceptent perpendiculairement pour assurer un échange de chaleur entre les premier et second fluides, chaque voie étant de forme oblongue et divisée, par des moyens intercalaires en un matériau thermiquement conducteur fixés aux faces internes longues des voies, en une pluralité de canaux internes.

Des échangeurs de chaleur de ce type, qui sont connus, sont réalisés sous forme d'un bloc compact dans lequel les différentes voies d'écoulement de fluide sont formées par des lames constituant les parois longues et de barrettes de liaison de ces lames. L'assemblage des lames et des barrettes est réalisé par brasage. Dû à l'effet d'échange thermique entre les deux fluides, dans les voies d'écoulement du fluide à température élevée, il se créé un gradient de température importante entre l'entrée et la sortie du fluide dans l'échangeur.

Ce gradient occasionne des contraintes mécaniques dans le bloc compact de l'échangeur, notamment au niveau des fixations des lames et des barrettes, entraînant des fissures et des ruptures.

La présente invention a pour but de proposer un échangeur de chaleur qui pallie les inconvénients qui viennent d'être énoncés, des échangeurs connus.

Pour atteindre ce but, l'échangeur de chaleur selon l'invention est caractérisé en ce que les voies de la première série sont formées par des tubes plats, parallèles, juxtaposés dans la direction perpendiculaire au grand axe de symétrie de leur section transversale, à des distances prédéterminées, entre deux plaques latérales extérieures parallèles aux tubes qui forment les joues d'une carcasse ouverte aux autres faces latérales, et maintenus en haut et en bas par des plaques collectrices d'entrée et de sortie de collecteurs d'entrée et de sortie dans lesquels débouchent ces tubes, et en ce que les voies de la seconde série sont formées par les espaces entre les tubes plats d'une part, et les tubes extérieurs et les plaques de joue, d'autre part.

Selon une caractéristique de l'invention, une des plaques collectrices est montée fixe dans la carcasse tandis que l'autre est libre dans celle-ci.

Dans encore une autre caractéristique avantageuse de l'invention, la plaque collectrice qui est montée fixe dans la carcasse est la plaque de collecteur d'entrée de l'échangeur de chaleur.

L'invention sera mieux comprise et d'autres buts, caractéristiques détails et avantages de celle-ci apparaîtront plus clairement dans la description explicative qui va suivre faite en référence aux dessins schématiques annexés donnés uniquement à titre d'exemple illustrant plusieurs modes de réalisation de l'invention et dans lesquels :
- la figure 1 montre, schématiquement, une application de l'échangeur de chaleur selon la présente invention ;
- la figure 2 est une vue en perspective d'un échangeur de chaleur indiqué en A sur la figure 1 ;
- la figure 3 est une vue en coupe selon la ligne III-III de la figure 1 avec, en plus, la représentation des raccordements aux tuyaux d'amenée et de sortie de fluide ;
- la figure 4 est une vue en coupe selon la ligne IV-IV de la figure 2 ;
- la figure 5 est une vue similaire à celle de la figure 2, d'une autre version de réalisation de l'échangeur de chaleur ;
- les figures 6 à 10 illustrent, de façon schématique, plusieurs modes de réalisation d'un échangeur de chaleur selon l'invention, basé sur le principe représenté sur les figures 2 à 5 ;
- la figure 11 est une vue en perspective d'encore une autre version de réalisation de l'échangeur de chaleur, et
- la figure 12 est une vue en coupe selon la ligne XII-XII de la figure 11.

La figure 1 montre, à titre d'exemple, l'utilisation d'un échangeur de chaleur selon l'invention dans un avion, dans lequel il est monté dans l'écoulement des gaz chauds F1, de l'ordre de par exemple 600°C, pour assurer le refroidissement de ceux-ci par le fluide F2 de par exemple 250°C. Comme on le voit sur la figure, le fluide F1 est amené par un conduit 1, passe à travers l'échangeur A en passant par les collecteurs d'entrée et de sortie respectivement 2 et 3 pour parvenir dans le conduit de sortie 4 raccordé au collecteur 3 par un élément de raccordement souple 5.

La figure 2 montre un mode de réalisation de l'échangeur de chaleur indiqué en A sur la figure 1. Cet échangeur comporte une pluralité de tubes plats 7 parallèles et séparés les uns des autres d'une distance prédéterminée dans la direction perpendiculaire au grand axe de la section transversale des tubes, entre deux plaques latérales 8 parallèles aux tubes 7 d'une carcasse indiquée de façon générale en 9 et de section transversale sensiblement rectangulaire et qui est ouverte aux deux autres faces latérales opposées 10. Les tubes sont réalisés en un matériau thermiquement conducteur. Les deux plaques latérales 8 qui constituent les joues de l'échangeur sont reliées à leurs quatre angles par des cornières 11.

Les tubes sont maintenus en haut et en bas au niveau du cadre formé par les bords supérieur et inférieur des plaques 8 et les cornières 11 par des plaques collectrices supérieure et inférieure respectivement 14 et 13 qui font partie des échangeurs de chaleur respectivement de sortie 3 et d'entrée 2 selon la figure 1.

L'espace interne de chaque tube 7 est divisé par une bande intercalaire 16 pliée en serpentin en une pluralité de canaux 17 parallèles à l'axe du tube. L'intercalaire est réalisé en un matériau thermiquement conducteur et fixé par brasage sur les faces internes du tube le long de ses lignes de crête. De même, dans chaque espace 18 entre deux tubes adjacents est placée une bande 19 en un matériau thermiquement conducteur, pliée en serpentin. Cet intercalaire est fixé, par brasage, aux parois externes des tubes de façon à diviser l'espace entre les tubes en une pluralité de canaux 20 s'étendant perpendiculairement aux axes des tubes entre les faces ouvertes 10 de la carcasse. L'espace entre chaque tube extérieur 7 et la plaque de joue 8 adjacente est également occupé par un élément intercalaire en serpentin 19. Mais, ce dernier est seulement fixé à la face externe du tube et libre au niveau de la plaque 8.

Comme il est indiqué sur la figure 2 et ressort de la figure 1, le fluide F1 traverse les canaux 16 des tubes 7 tandis que le fluide 2 s'écoule à travers les canaux 20 de l'intercalaire 19 disposés à l'extérieur des tubes.

Selon une caractéristique essentielle de l'invention, l'une des deux plaques collectrices 13, 14 de préférence la plaque 13 du collecteur d'entrée 2 en raison de la température plus élevée du fluide F1 dans celui-ci, est solidaire en 21 de la carcasse 9, c'est-à-dire des bords inférieurs des plaques 8 et des cornières inférieures 11, tandis que l'autre plaque collectrice, c'est-à-dire la plaque 14 du collecteur de sortie 3, reste libre à l'intérieur du cadre formé par l'extrémité supérieure des plaques 8 et des cornières supérieures 11 en laissant subsister un intervalle 22. Pour assurer à la plaque conductrice supérieure 14 cette liberté de déplacement dans ce cadre, on a, dans la version de réalisation représentée sur la figure 4, donné à cette plaque des dimensions inférieures à celles de la plaque conductrice d'entrée 13, tandis que dans la version selon la figure 5, les deux plaques collectrices 13 et 14 et ainsi les deux collecteurs 2 et 3 présentent les mêmes dimensions et seulement les plaques latérales 8 sont au niveau de leur extrémité supérieure déportées vers l'extérieur.

Il est à noter que l'intervalle 22 ainsi ménagé entre la plaque collectrice 13 et les parois 8 et les cornières 11 peut être obturé par un joint d'étanchéité non représenté pour empêcher une fuite de fluide F2 à travers l'intervalle 22. C'est dû à ce joint que l'intervalle se trouve de préférence du côté de l'échangeur dans lequel la température du fluide est plus faible.

Etant donné que l'ensemble formé par les tubes 7 avec les intercalaires 16 et 19 et les plaques conductrices 13 et 14 n'est pas fixé à la carcasse à une extrémité, en l'occurrence l'extrémité supérieure de sortie du fluide F1, le gradient de température entre l'entrée et la sortie de l'échangeur ne peut pas produire des contraintes thermiques mécaniques susceptibles de provoquer des fissures et criques comme dans les échangeurs de chaleur connus.

Les figures 6 à 10 montrent plusieurs modes de réalisation de l'échangeur de chaleur proposé par l'invention. Sur la figure 6, l'échangeur de chaleur est du type à deux passes à contre-courant. Les collecteurs d'entrée et de sortie avec leurs plaques collectrices indiquées respectivement en 25 et 26 sont juxtaposées à l'extrémité supérieure de l'échangeur. L'espace interne de la carcasse est divisé en deux compartiments 29, 30 par une cloison médiane axiale 27. Chaque compartiment 29, 30 loge une unité d'échangeur de chaleur. Les deux compartiments sont reliés en bas par un collecteur commun 31 dont les plaques collectrices de maintien des tubes 7 sont solidaires de la carcasse tandis que les plaques collectrices d'entrée et de sortie 25 et 26 sont libres. L'intervalle existant entre ces plaques et la carcasse est indiqué en 34.

La figure 7 illustre un échangeur de chaleur à trois passes à contre-courant. Cet échangeur comporte trois compartiments 36, 37, 38 traversés successivement par le fluide F1. Les compartiments 36 et 37, d'une part, et les compartiments 37 et 38 d'autre part sont reliés par un collecteur commun respectivement 39, 40. Dans cet échangeur le collecteur d'entrée 41 est désolidarisé de la carcasse, le collecteur commun 39 est solidaire et l'échangeur commun 40 est désolidarisé au niveau des compartiments 37 et 38.

Les figures 8 et 9 montrent un échangeur du même type que celui représenté sur les figures 2 à 5, mais pourvu d'un collecteur intermédiaire 42 pour permettre le prélèvement de fluide F1' d'une température supérieure à celle du fluide dans le collecteur supérieur 3, par exemple pour le dégivrage des ailes d'un avion. Dans cet échangeur de chaleur, les plaques collectrices 13 et 14 de l'échangeur d'entrée sont désolidarisées de la carcasse 8, tandis que le collecteur 42 est fixé aux deux plaques extérieures de carcasse 8. Mais il est également possible de laisser le collecteur 42 et la plaque 14 libres, tandis que la plaque 13 est fixée aux plaques 8.

Enfin la figure 10 montre une version d'échangeur de chaleur dans lequel, par rapport au mode de réalisation sur la figure 1, chaque voie d'écoulement du fluide F1 est formée par deux tubes 7a et 7b juxtaposés dans la direction du grand axe de la section transversale.

Bien entendu de nombreuses modifications peuvent être apportées aux modes de réalisation de l'échangeur selon l'invention représenté, sans sortir du cadre de l'invention. Ainsi, au lieu d'être oblongs, les tubes pourraient avoir d'autres formes et être courbes dans leur section transversale. Il n'est également pas nécessaire que, dans un même faisceau, tous les tubes aient la même longueur ou soient rectilignes. Concernant l'intercalaire, au lieu d'être formé par une bande en serpentin fixée par brasage sur les faces du tube, l'intercalaire, pourrait venir de matière et les tubes réalisés avec les ailettes, par exemple par extrusion. Enfin, dans le cas de la figure 10, chaque voie d'écoulement pourrait être formée par plus de deux tubes. La conception de l'échangeur est valable par tout matériau métallique ou composite.

Les figures 11 et 12 montrent un mode de réalisation de l'échangeur selon l'invention, qui est particulièrement approprié dans le cas où une forte pression règne dans l'espace 18 entre tubes adjacents 7. Dans ce mode de réalisation, les joues 8 de la carcasse 9 sont divisées avantageusement au niveau de leurs lignes médiane en deux parties 45, 46 respectivement solidaires des collecteurs d'entrée 2 et de sortie 3. Les deux parties de joue 45, 46 sont reliées au niveau de leurs bords adjacents 47, 48 par un organe de liaison étanche souple 50, par exemple en forme d'une bande ou d'un soufflet. Comme on le voit clairement sur la figure 12, les bandes intercalaires 19 disposées dans l'espace entre les tubes plats extérieurs 7 et les parties de joue 45, 46 sont fixées au niveau de leur sommet à ces parties.

L'organe de liaison souple 50 pourrait être renforcé par un élément de renforcement 51 par exemple en métal pour une meilleure tenue en pression.

Sur les figures l'organe de liaison 50 est monté sur la face extérieure des parties de joue 45 et 46, mais pourrait également être placé sur les faces intérieures.

Il est à noter que l'écart entre les bords adjacents 48 et 47 des deux parties de joue 45 et 46 est très faible à froid. Les bords pourraient même être jointifs. De ce fait, il ne serait même pas nécessaire de supprimer une onde de l'intercalaire. Il suffirait de la couper le long de sa ligne de crête et de fixer les deux portions de crête séparées respectivement à l'une et l'autre partie de joue.

Bien entendu les joues pourraient être divisées aussi en un plus grand nombre de parties que dans la version représentée. Il importe seulement que cette division en au moins deux parties, avec recouvrement étanche des zones de séparation par des organes de liaison étanche et souple confèrent à la carcasse la liberté de déplacement qui, dans le mode de réalisation selon les figures 1 à 5, est assuré par l'intervalle 22 entre les joues et le collecteur de sortie.

## Revendications

1. Echangeur de chaleur du type comprenant une première série de voies d'écoulement d'un premier fluide de température élevée, réalisées en un matériau thermiquement conducteur, et une seconde série de voies d'écoulement d'un second fluide de température plus faible, réalisées en un matériau thermiquement conducteur, qui s'interceptent perpendiculairement pour assurer un échange de chaleur entre les premier et second fluides, chaque voie étant de forme oblongue et divisée, par des moyens intercalaires en un matériau thermiquement conducteur, fixés aux faces internes longues des voies, en une pluralité de canaux internes, **caractérisé en ce que** les voies de ladite première série sont formées par des tubes plats (7) parallèles, juxtaposés dans la direction perpendiculaire au grand axe de symétrie de leur section transversale, à des distances prédéterminées, entre deux plaques latérales extérieures (8) parallèles aux tubes (7) d'une carcasse (9) ouverte aux autres faces latérales (14), et maintenus en haut et en bas par des plaques collectrices d'entrée (13) et de sortie (14) de collecteurs d'entrée (2) et de sortie (3) dans lesquels débouchent ces tubes (7), et **en ce que** les voies de la seconde série sont formées par les espaces (17) entre les tubes plats (7) et les tubes extérieurs et les plaques de carcasse (8).

2. Echangeur de chaleur selon la revendication 1, **caractérisé en ce qu'**une des plaques collectrices (13, 14) est montée fixe dans la carcasse (9) tandis que l'autre (14, 13) est libre dans celle-ci.

3. Echangeur de chaleur selon la revendication 2, **caractérisé en ce que** la plaque collectrice (13) du collecteur d'entrée (2) est montée fixe dans la carcasse (9).

4. Echangeur de chaleur selon la revendication 1, **caractérisé en ce que** chaque plaque latérale extérieure (8) précitée se compose d'au moins deux parties (45, 46) séparées selon des lignes sensiblement perpendiculaires à l'axe longitudinal des tubes plats (7) et séparées l'une de l'autre à l'état froid d'un écart relativement faible, et **en ce que** les parties séparées sont reliées par des organes de liaison étanches et souples (50), les plaques étant solidaires des collecteurs d'entrée (2) et de sortie (3).

5. Echangeur de chaleur selon la revendication 4, **caractérisé en ce qu'**un élément de renforcement (51) est associé à un organe de liaison souple (50).

6. Echangeur de chaleur selon l'une des revendications précédentes, **caractérisé en ce qu'**un intercalaire (16) en forme d'ailettes ou d'une bande pliée en serpentin est disposé à l'intérieur de chaque tube plat (7).

7. Echangeur de chaleur selon l'une des revendications 1 à 3, **caractérisé en ce qu'**un intercalaire (19) en forme d'ailettes ou d'une bande pliée en serpentin est disposée dans l'espace (18) entre deux tubes plats (7) adjacents en étant fixés sur les faces extérieures en regard de ceux-ci et qu'un intercalaire est disposé entre chaque tube (7) extérieur et la plaque extérieure (8) correspondant de la carcasse, cet intercalaire n'étant fixé qu'à la face extérieure du tube (7).

8. Echangeur de chaleur selon l'une des revendications 1, 4 ou 5, **caractérisé en ce qu'**un intercalaire (19) en forme d'ailettes ou d'une bande pliée en serpentin est disposé dans l'espace (18) entre tubes plats (7) adjacents en étant fixé sur les faces extérieures en regard de ceux-ci et que l'intercalaire disposé entre chaque tube (7) extérieur et la plaque extérieure (8) correspondant de la carcasse est fixé sur la face extérieure du tube (7) et la face intérieure de la plaque (8).

9. Echangeur de chaleur selon l'une des revendications précédentes, **caractérisé en ce que** la carcasse (9) comporte les deux plaques latérales précitées (8) et, au niveau des angles de ces plaques, des éléments tels que des cornières (11) reliant celles-ci.

10. Echangeur de chaleur selon l'une des revendications 2, 3, 6, 7 ou 9, **caractérisé en ce que** la plaque collectrice (14) qui n'est pas solidaire de la carcasse (9) présente des dimensions inférieures à celles de la plaque collectrice (13) de la carcasse.

11. Echangeur de chaleur selon l'une des revendications 2, 3, 6, 7 ou 9, **caractérisé en ce que** la plaque collectrice (13) non solidaire de la carcasse (9) présente les mêmes dimensions que la plaque collectrice (14) solidaire de la carcasse et que la carcasse est élargie au niveau de la plaque conductrice non solidaire.

12. Echangeur de chaleur selon l'une des revendications 2, 3, 6, 7, 9 à 11 à 10, **caractérisé en ce qu'**un joint d'étanchéité est monté dans l'intervalle (22) entre la plaque collectrice non solidaire de la carcasse (9) et celle-ci.

13. Echangeur de chaleur selon l'une des revendications précédentes, **caractérisé en ce que**, dans une configuration d'échangeur à plusieurs passes à contre-courant, la carcasse d'échangeur de chaleur est divisée en un nombre approprié de compartiments (29, 30 ; 37 à 38), logeant chacun une unité d'échangeur de chaleur, et **en ce que** ces unités de chaleur sont désolidarisées de la carcasse au niveau d'une plaque collectrice.

14. Echangeur de chaleur selon l'une des revendications précédentes, **caractérisé en ce qu'**il comprend un collecteur intermédiaire (42) entre deux groupes de tubes plats (7) montés en série, pour un prélèvement de fluide chaud (F1) à une température intermédiaire entre les températures d'entrée et de sortie de ce fluide, et **en ce que** ce collecteur intermédiaire (42) ou un des collecteurs (13, 14) est solidaire de la carcasse.

15. Echangeur de chaleur selon l'une des revendications précédentes, **caractérisé en ce que** chaque voie (7) d'écoulement du premier fluide (F1) est formée par deux tubes plats (7a, 7b), juxtaposés dans la direction du grand axe de la section transversale des tubes.

16. Echangeur de chaleur selon l'une des revendications précédentes, **caractérisé en ce que** les tubes (7) ont une section transversale de toute forme appropriée, notamment oblongue et rectiligne.

17. Echangeur de chaleur selon l'une des revendications 1 à 15, **caractérisé en ce que** les tubes ont une section transversale de forme courbe.

18. Echangeur de chaleur selon l'une des revendications précédentes, **caractérisé en ce que** les tubes sont dans la direction axiale, de forme rectilignes ou courbes.

19. Echangeur selon l'une des revendications précédentes, **caractérisé en ce qu'**il est réalisé en matériau métallique.

## Patentansprüche

1. Wärmetauscher des Typs mit einer ersten Reihe von Strömungswegen für ein erstes Fluid einer erhöhten Temperatur, ausgebildet aus einem wärmeleitenden Werkstoff, und einer zweiten Reihe von Strömungswegen für ein zweites Fluid mit einer geringeren Temperatur, ausgebildet aus einem wärmeleitendem Werkstoff, wobei die Wege rechtwinklig zueinander verlaufen, um einen Wärmetausch zwischen dem ersten und dem zweiten Fluid zu erreichen, und jeder Weg eine längliche Form hat und durch Zwischenelemente aus einem wärmeleitendem Material, die an Längs-Innenseiten der Wege fixiert sind, in mehrere Innenkanäle unterteilt ist, **dadurch gekennzeichnet, daß** die Wege der ersten Reihe gebildet werden durch parallele Flachrohre (7), die in Richtung rechtwinklig zu der Hauptsymmetrieachse ihres Querschnitts mit vorbestimmten Abständen nebeneinander angeordnet sind zwischen zwei äußeren Seitenplatten (8) parallel zu den Rohren (7) eines an den anderen Seiten offenen Gehäuses (10), und oben und unten gehalten von Sammeleintrittsplatten (13) und -austrittsplatten (14) eines Eingangssammlers (2) und eines Ausgangssammlers (3), in die die Rohre (7) münden, und daß die Wege der zweiten Reihe gebildet sind durch die Zwischenräume (17) zwischen den Flachrohren (7) und den Außenrohren sowie den Platten des Gehäuses (8).

2. Wärmetauscher nach Anspruch 1, **dadurch gekennzeichnet, daß** eine der Sammelplatten (13, 14) in dem Gehäuse (9) fest montiert ist, während die andere (14, 13) innerhalb des Gehäuses frei ist.

3. Wärmetauscher nach Anspruch 2, **dadurch gekennzeichnet, daß** die Sammelplatte (13) des Eingangssammlers (2) fest in dem Gehäuse (9) montiert ist.

4. Wärmetauscher nach Anspruch 1, **dadurch gekennzeichnet, daß** jede äußere Seitenplatte (8) sich aus mindestens zwei Teilen (45, 46) zusammensetzt, die entlang Linien getrennt sind, die etwa rechtwinklig zu der Längsachse der Flachrohre (7) verlaufen, und die voneinander bei relativ kleinem Abstand im Kaltzustand voneinander getrennt sind, und daß die getrennten Teile untereinander durch dichte und elastische Verbindungsorgane (50) verbunden sind, wobei die Platten einstückig mit den Eingangssammlern (2) und Ausgangssammlern (3) ausgebildet sind.

5. Wärmetauscher nach Anspruch 4, **dadurch gekennzeichnet, daß** einem elastischen Verbindungsorgan (50) ein Verstärkungselement (51) zugeordnet ist.

6. Wärmetauscher nach einem der vorhergehenden Ansprüche, **dadurch gekennzeichnet, daß** ein Zwischenelement (16) in Form von Stegen oder eines serpentinenartig gefalteten Bands sich innerhalb jedes Flachrohrs (7) befindet.

7. Wärmetauscher nach einem der Ansprüche 1 bis 3, **dadurch gekennzeichnet, daß** ein Zwischenelement (19) in Form von Stegen oder in Form eines serpentinenartig gebogenen Bands sich in dem Raum (18) zwischen zwei benachbarten Flachrohren (7) befindet und an den Außenseiten von diesen fixiert ist, und daß sich ein Zwischenelement zwischen jedem äußeren Rohr (7) und der entsprechenden Außenplatte (8) des Gehäuses befindet, wobei dieses Zwischenelement ausschließlich an der Außenseite des Rohrs (7) befestigt ist.

8. Wärmetauscher nach einem der Ansprüche 1, 4 oder 5, **dadurch gekennzeichnet, daß** ein Zwischenelement (19) in Form von Stegen oder in Form eines serpentinenartig gefalteten Bandes sich in dem Raum (18) zwischen benachbarten Flachrohren (7) befindet und an den Außenseiten von diesen fixiert ist, und daß das Zwischenelement welches sich zwischen jedem Außenrohr (7) und der entsprechenden Außenplatte (8) des Gehäuses befindet, an der Außenseite des Rohrs (7) und an der Innenseite der Platte (8) befestigt ist.

9. Wärmetauscher nach einem der vorhergehenden Ansprüche, **dadurch gekennzeichnet, daß** das Gehäuse (9) zwei der vorgenannten Seitenplatten (8) und im Bereich der Ecken dieser Platten Elemente, beispielsweise Winkelstücke (11), aufweist, welche die Ecken verbinden.

10. Wärmetauscher nach einem der Ansprüche 2, 3, 6, 7 oder 9, **dadurch gekennzeichnet, daß** die Sammelptatte (14), die nicht einstückig mit dem Gehäuse (9) verbunden ist, Abmessungen besitzt, die geringer sind als jene der Sammelplatte (13) des Gehäuses.

11. Wärmetauscher nach einem der Ansprüche 2, 3, 6, 7 oder 9, **dadurch gekennzeichnet, daß** die Sammelplatte (13), die nicht einstückig mit dem Gehäuse (9) ausgebildet ist, die gleichen Abmessungen wie die einstückig mit dem Gehäuse ausgebildete Sammelplatte (14) aufweist, und das Gehäuse im Bereich der nicht einstückigen leitenden Platte vergrößert ist.

12. Wärmetauscher nach einem der Ansprüche 2, 3, 6, 7, 9 bis 11, **dadurch gekennzeichnet, daß** in dem Zwischenraum (22) zwischen der nicht einstückigen leitenden Platte des Gehäuses (9) und letzterem eine Dichtungsverbindung angeordnet ist.

13. Wärmetauscher nach einem der vorhergehenden Ansprüche, **dadurch gekennzeichnet, daß** bei einer Tauscherkonfiguration mit mehreren Kreuzstrom-Durchgängen das Gehäuse des Wärmetauschers in eine geeignete Anzahl von Abteilen (29, 30; 37 bis 38) unterteilt ist, die jeweils eine Wärmetauschereinheit aufnehmen, und daß die Tauschereinheiten im Bereich einer Sammelplatte von dem Gehäuse getrennt sind.

14. Wärmetauscher nach einem der vorhergehenden Ansprüche, **dadurch gekennzeichnet, daß** er einen Zwischensammler (42) zwischen zwei Gruppen von in Reihe angeordneten Flachrohren (7) aufweist, um das heiße Fluid (F1) auf eine Zwischentemperatur zwischen Eintritts- und Austrittstemperatur des Fluids zu bringen, und daß der Zwischensammler (42) oder einer der Sammler (13, 14) einstückig mit dem Gehäuse ausgebildet ist.

15. Wärmetauscher nach einem der vorhergehenden Ansprüche, **dadurch gekennzeichnet, daß** der Strömungsweg (7) des ersten Fluids (F1) durch zwei Flachröhren (7a, 7b) gebildet ist, die in der Richtung der Hauptquerschnittachse der Rohre nebeneinander angeordnet sind.

16. Wärmetauscher nach einem der vorhergehenden Ansprüche, **dadurch gekennzeichnet, daß** die Rohre (7) einen Querschnitt beliebiger Form haben, insbesondere aber einen länglichen und geradlinigen Querschnitt haben.

17. Wärmetauscher nach einem der Ansprüche 1 bis 15, **dadurch gekennzeichnet, daß** die Rohre einen kurvenförmigen Querschnitt aufweisen.

18. Wärmetauscher nach einem der vorhergehenden Ansprüche, **dadurch gekennzeichnet, daß** die Rohre in axialer Richtung geradlinig oder bogenförmig sind.

19. Wärmetauscher nach einem der vorhergehenden Ansprüche, **dadurch gekennzeichnet, daß** er aus metallischem Werkstoff besteht.

## Claims

1. A heat exchanger of the type comprising a first series of flow paths for a first fluid at elevated temperature, said flow paths being formed in a thermally conductive material, and a second series of flow paths for a second fluid at a lower temperature, said second flow paths being made in a thermally conductive material, the flow paths intercepting perpendicularly to provide a heat exchange between the first and second fluids, each path being of oblong shape and divided, by interposed means of a thermally conductive material fixed to the long internal surfaces of the paths, into a plurality of internal channels, **characterised in that** the paths of the said first series are formed by parallel flat tubes (7) juxtaposed in the direction perpendicular to the major axis of symmetry of their cross-section, at predetermined distances, between two external lateral plates (8) parallel to the tubes (7) of a carcass (9) open to the other lateral surfaces (14) and held top and bottom by collecting inlet plates (13) and outlet plates (14) of inlet and outlet collectors (2 and 3 respectively) into which said tubes (7) lead, and **in that** the paths of the second series are formed by the spaces (17) between the flat tubes (7) and the external tubes and the carcass plates (8).

2. A heat exchanger according to claim 1, **characterised in that** one of the collecting plates (13, 14) is fixed in the carcass (9) while the other (14, 13) is free therein.

3. A heat exchanger according to claim 2, **characterised in that** the collecting plate (13) of the inlet collector (2) is fixed in the carcass (9).

4. A heat exchanger according to claim 1, **characterised in that** each said external lateral plate (8) is made up of at least two parts (45, 46) separated along lines substantially perpendicular to the longitudinal axis of the flat tubes (7) and separated from one another in the cold state by a relatively short distance, and **in that** the separated parts are connected by sealing-tight and flexible connecting members (50), the plates being secured to the inlet and outlet collectors (2 and 3 respectively).

5. A heat exchanger according to claim 4, **characterised in that** a reinforcing element (51) is associated with a flexible connecting element (50).

6. A heat exchanger according to any one of the preceding claims, **characterised in that** an insert (16) in the form of fins or of a band bent in serpentine form is disposed inside each flat tube (7).

7. A heat exchanger according to any one of claims 1 to 3, **characterised in that** an insert (19) in the form of fins or of a band bent in serpentine form is disposed in the space (18) between two adjacent flat tubes (7), being fixed on the facing external surfaces of the latter and **in that** an insert is disposed between each external tube (7) and the corresponding external plate (8) of the carcass, said insert being fixed only to the external surface of the tube (7).

8. A heat exchanger according to any one of claims 1, 4 or 5, **characterised in that** an insert (19) in the form of fins or of a band bent in serpentine form is disposed in the space (18) between adjacent flat tubes (7), being fixed on the facing external surfaces of the latter, and **in that** the insert disposed between each external tube (7) and the corresponding external plate (8) of the carcass is fixed on the external surface of the tube (7) and the internal surface of the plate (8).

9. A heat exchanger according to any one of the preceding claims, **characterised in that** the carcass (9) comprises the said two lateral plates (8) and, at the corners of said plates, elements such as angle irons (11) connecting the latter.

10. A heat exchanger according to any one of claims 2, 3, 6, 7 or 9, **characterised in that** the collecting plate (14) which is not secured to the carcass (9) has dimensions smaller than those of the collecting plate (13) of the carcass.

11. A heat exchanger according to any one of claims 2, 3, 6, 7 or 9, **characterised in that** the collecting plate (13) not secured to the carcass (9) has the same dimensions as the collecting plate (14) secured to the carcass and **in that** the carcass is widened at the non-secured conductive plate.

12. A heat exchanger according to any one of claims 2, 3, 6, 7, 9 to 11 to 10, **characterised in that** a gasket is mounted in the gap (22) between the carcass (9) and the collecting plate not secured thereto.

13. A heat exchanger according to any one of the preceding claims, **characterised in that** in an exchanger configuration comprising a plurality of counter-current passes the heat exchanger carcass is divided into an appropriate number of compartments (29, 30; 37 to 38) each accommodating a heat exchanger unit, and **in that** said heat exchanger units are disconnected from the carcass at a collecting plate.

14. A heat exchanger according to any one of the preceding claims, **characterised in that** it comprises an intermediate collector (42) between two groups of series-connected flat tubes (14) for sampling hot fluid (F1) at a temperature intermediate the inlet and outlet temperatures of said fluid, and **in that** said intermediate collector (42) or one of the collectors (13, 14) is secured to the carcass.

15. A heat exchanger according to any one of the preceding claims, **characterised in that** each flow path (7) of the first fluid (F1) is formed by two flat tubes (7a, 7b) juxtaposed in the direction of the major axis of the cross-section of the tubes.

16. A heat exchanger according to any one of the preceding claims, **characterised in that** the tubes (7) have a cross-section of any suitable shape, more particularly oblong and rectilinear.

17. A heat exchanger according to any one of claims 1 to 15, **characterised in that** the tubes have a cross-section of curved shape.

18. A heat exchanger according to any one of the preceding claims, **characterised in that** the tubes are of rectilinear or curved shape in the axial direction.

19. A heat exchanger according to any one of the preceding claims, **characterised in that** it is made of a metal material.
